# EUROPÄISCHE PATENTSCHRIFT

(11) **EP 1 349 975 B1**
(45) Veröffentlichungstag und Bekanntmachung des Hinweises auf die Patenterteilung: **21.03.2007**
(21) Anmeldenummer: 01985894.3
(22) Anmeldetag: 17.12.2001
(51) Int. Cl.: D06F 17/04, D06F 18/00

(54) **WASCHMASCHINE MIT FÖRDERVORRICHTUNG**
WASHING MACHINE WITH A CONVEYING DEVICE
MACHINE A LAVER DOTEE D'UN DISPOSITIF DE TRANSPORT

(30) Priorität: 27.12.2000 DE 10065335
(43) Veröffentlichungstag der Anmeldung: 08.10.2003
(73) Patentinhaber: BSH Bosch und Siemens Hausgeräte GmbH, 81739 München (DE)
(72) Erfinder: BOLDUAN, Edwin, 13629 Berlin (DE); PROPPE, Wolfgang, 13589 Berlin (DE)
(86) Internationale Anmeldenummer: PCT/EP2001/014908
(87) Internationale Veröffentlichungsnummer: WO 2002/052088

(56) Entgegenhaltungen:
- DE-A- 1 610 105
- DE-A- 1 928 923
- DE-A- 2 014 161
- US-A- 2 632 961

## Beschreibung

Die Erfindung betrifft eine Waschmaschine nach dem Oberbegriff von Patentanspruch 1. Waschmaschinen der genannten Art sind als handelsübliche Haushaltwaschmaschinen aus dem Stand der Technik bekannt. Solche Haushaltwaschmaschinen haben zur Bewegung des Waschguts eine Wäschetrommel, in die Waschlauge eingespült wird. Der in dem Waschgut gelöste Schmutz wird dann in einem Spülvorgang abtransportiert. Ferner sind aus dem Stand der Technik Wasch- und Reinigungsanlagen für industrielle Wäschereizwecke bekannt:

Aus der US 5,502,988 ist eine industrielle Reinigungsvorrichtung bekannt, die eine Förderkette zum Transport des Waschguts durch die verschiedenen Wasch-Prozess-Schritte aufweist. Ferner ist der US 4,412,435 eine Reinigungsanlage mit kontinuierlichem Betrieb bekannt. Die Reinigungsanlage weist eine Vorrichtung zur mechanischen Einwirkung auf das Waschgut auf. Eine entsprechende Anlage ist auch aus der US 4,361,018 bekannt.

Aus der NL 1005069 C 2 ist eine industrielle Heißmangel zum Trocknen und Bügeln von Waschgut bekannt, die ein endloses Förderband aufweist. Das Förderband ist zum Teil entlang einer Bedampfungsvorrichtung geführt.

Aus der JP-A-10118398 ist eine Trocken-, Glätt- und Bügelvorrichtung für gewaschene Wäsche bekannt, die ein Band zur Aufnahme der Feuchtigkeit sowie Rollen zum Transport des Waschguts aufweist.

Aus der JP-A-5337300 ist eine industrielle Waschvorrichtung mit einem Förderer bekannt, der das Waschgut durch die verschiedenen Wasch-Prozess-Schritte in der Anlage hindurch befördert.

Aus der US 5,349,768 ist ein Förderer zur Bewegung von Wäsche bekannt, bei dem das zu befördernde Waschgut mittels Befestigungsclips an das Förderband gekoppelt ist.

Aus der DE-A-3216195 ist eine Mangelvorrichtung bekannt, bei der mittels eines Förderbands ein Druck auf das Waschgut gegen eine Rolle ausgeübt wird, um eine Vorentfeuchtung durchzuführen.

Aus der DE 19 28 923 A geht eine Wäschebehandlungsmaschine zum Waschen, Spülen und/oder Trocknen von Wäsche hervor, bei welcher eine Bewegungseinrichtung in Form eines horizontal angeordneten, sternförmigen Wäscheständers, der sich um eine vertikal angeordnete Achse dreht, zur hängenden Aufnahme von Wäschestücken vorbereitet ist. Diese Bewegungseinrichtung ist in einem schrankförmigen Gehäuse angeordnet. An den Wänden des Schranks ist eine Vielzahl von Duschvorrichtungen angeordnet, welche mehr oder weniger gleichmäßig Lauge auf die aufgehängten Wäschestücke sprühen. Der Erfindung liegt die Aufgabe zugrunde, eine verbesserte Waschmaschine zu schaffen.

Diese Aufgabe wird gemäß der Erfindung durch die kennzeichnenden Merkmale von Patentanspruch 1 gelöst.

Bevorzugte Ausführungsformen der Erfindung sind in den Unteransprüchen angegeben.

Die Erfindung erlaubt es, das zu waschende Wäschegut an dem in der Waschmaschine befindlichen Förderband - beispielsweise auf einem Bügel oder einer Stange - aufzuhängen. Der Waschvorgang wird dann an dem solchermaßen aufgehängten Wäschegut durchgeführt. Nach Beendigung des Waschvorgangs befindet sich das Waschgut dann bereits in seiner Gebrauchsposition, kann also entweder manuell oder automatisch aus der Waschmaschine entnommen werden, um es auf einer Kleiderstange aufzuhängen.

Ein besonderer Vorteil der Erfindung ist, dass die Fördervorrichtung der Waschmaschine das Waschgut innerhalb des Gehäuses der Waschmaschine in einen Umlauf bringen kann. Entlang dieses Umlaufs können unterschiedliche Vorrichtungen zur Realisierung der verschiedenen Wasch-Prozess-Schritte angeordnet sein. Dadurch ist es möglich- je nach Verschmutzungsgrad - die einzelnen Wasch-Prozess-Schritte mehrfach zu durchlaufen.

Beispielsweise können entlang eines Abschnitts des Umlaufs Düsen zum Benetzen des Waschgutes angeordnet sein, um durch Anfeuchten des Waschgutes eine bessere Aufnahme des Waschpulvers bzw. der Waschlauge zu gewährleisten.

In einem weiteren Abschnitt des Umlaufs können Düsen angeordnet sein, um das Waschgut mit Waschlauge zu besprühen, um es zu durchtränken. Durch Einwirken des Waschmittels auf das Waschgut wird dann der Schmutz gelöst.

Der gelöste Schmutz wird dann durch einen Spülvorgang aus dem Waschgut herausgetragen. Der Spülvorgang kann durch in einem weiteren Abschnitt des Umlaufs angeordnete Spüldüsen zum Aufsprühen von Spülwassern auf das Waschgut realisiert werden.

Nach der Durchführung der Reinigung des Waschgutes ist es vorteilhaft, einen Schritt zur Vorentfeuchtung des Waschgutes durchzuführen.

In einer bevorzugten Ausführungsform dient ein entlang des Umlaufs in dem Gehäuse angeordnetes Rollenpaar zur Vorentfeuchtung des Waschguts. Das Waschgut wird mittels der Fördervorrichtung durch das Rollenpaar hindurchgezogen, sodass das in dem Waschgut befindliche Spülwasser zumindest teilweise herausgepresst wird.

Nach einer weiteren bevorzugten Ausführungsform erfolgt die Vorentfeuchtung durch Andrücken des Waschguts gegen ein saugfähiges Vlies. Vorzugsweise wird das Waschgut in einem Bereich des Umlaufs mittels einer Rolle gegen das Vlies gedrückt, wobei es gleichzeitig von der Fördervorrichtung weitergezogen wird.

Zumindest in einem Bereich des Druckpunkts der Rolle nimmt das Vlies Wasser aus dem Waschgut auf, sodass dieses vorentfeuchtet wird.

Nach einer weiteren bevorzugten Ausführungsform erfolgt die Vorentfeuchtung des Waschgutes durch heiße oder kalte Druckluft. Die Vorentfeuchtung kann dabei sowohl nach dem Ablufttrockner- als auch nach dem Kondensationstrockner-Prinzip erfolgen.

Die Erfindung erlaubt es femer, in das Gehäuse der Waschmaschine eine Trockner- und eine Glätt- und/oder Bügelfunktion zu integrieren, indem entsprechende Aggregate entlang des Umlaufs des Waschguts in dem Gehäuse angeordnet werden.

Zur Realisierung der Glätt- und/oder Bügelfunktion kann beispielsweise über die Aufhängung des Wäschegutes an dem Förderband Druckluft in das Waschgut geführt werden, sodass dieses von innen her "aufgeblasen" wird. Um einen Gegendruck zu erzeugen, kann gleichzeitig das Waschgut von außen mit Druckluft bestrichen werden.

Die Erfindung wird im weiteren mit Bezug auf die Zeichnungen anhand einer bevorzugten Ausführungsform als Beispiel beschrieben. In den Zeichnungen zeigen
- Fig. 1: einen Querschnitt durch eine Waschmaschine parallel zu einer Ebene des Förderbandes,
- Fig. 2: eine perspektivische Ansicht einer Waschmaschine mit Bügelfunktion.

Die Fig. 1 zeigt eine Waschmaschine 1, die ein schrankförmiges Gehäuse 2 aufweist. Das Gehäuse 2 kann beispielsweise bis zu 2 m hoch sein. Die übrigen Dimensionen der Waschmaschine 1 entsprechen vorzugsweise denen üblicher Haushaltwaschmaschinen.

In dem Gehäuse 2 befindet sich ein Endlos-Förderband 3, welches über einen nichtgezeigten Motor der Waschmaschine 1 über ebenso nicht gezeigte Rollen oder Zahnräder angetrieben, umgelenkt und gesteuert wird. Alternativ kann diese Fördervorrichtung beispielsweise auch als Förderkette realisiert werden.

Das Förderband 3 weist Mitnehmer auf, die als Ösen 4 ausgebildet sind. Jede der Ösen 4 dient zur Aufnahme eines Hakens oder eines Clips zur Befestigung von Waschgut an dem Förderband 3. Beispielsweise kann das Waschgut 5 auf einem Kleiderbügel 6 befindlich sein. Der Kleiderbügel 6 greift dann mit seinem Haken in die Öse 4 ein. Auf diese Art und Weise lässt sich das Waschgut 5 ähnlich wie in einem Kleiderschrank auf Bügeln in das Förderband 3 einhängen. Da das Gehäuse schrankförmig ist und der Umlauf im wesentlichen parallel zu einer Gehäusewandung, vorzugsweise zur Gehäuseseitenwand, geführt ist, ist das Einhängen und Entnehmen des Waschgutes sehr erleichtert.

An der Innenseite des Gehäuses 2 befinden sich Sprühdüsen 7 zum Aufsprühen von Wasser auf das Waschgut 5. Ferner sind entlang des Förderbands 3 an der Innenseite des Gehäuses 2 Reinigungsdüsen 8 zum Aufsprühen von Waschlauge auf das Waschgut angeordnet. Unterhalb der Reinigungsdüsen 8 befinden sich Spüldüsen 20 zum Aufsprühen von Spülwasser auf das Waschgut 5, so dass der gelöste Schmutz aus dem Waschgut 5 herausgespült wird.

Auf der gegenüberliegenden Gehäuseinnenseite des Gehäuses 2 befindet sich einem Bereich des Förderbands 3 ein Warmluftdruckgebläse 9 zum Bestreichen des Waschguts 5 mit warmer oder heißer Luft. Oberhalb des Warmluftdruckgebläses 9 befindet sich ein saugfähiges Vlies 10, welches über Rollen 11 und 12 geführt ist. Zumindest eine der Rollen 11 oder 12 kann angetrieben sein, um das Vlies in seinem dem Förderband 3 unmittelbar zugewandten, parallel verlaufenden Bereich im wesentlichen synchron zu einer Umlaufbewegung des Förderbands 3 zu bewegen.

In dem Gehäuse 2 befindet sich ferner ein Gebläse 13. Das Gebläse 13 kann zum Ansaugen von Luft oder zum Abblasen von Abluft dienen. In der Rückwand des Gehäuses 2 befindet sich ein Wärmetauscher 14, der vorteilhafterweise als Spülbehälter ausgebildet ist. Der Spülbehälter hat also einerseits die Funktion der Speicherung des Wassers für die Spülvorgänge und dient gleichzeitig als Kondensator zur Kondensation des mit der Druckluft aus dem Waschgut 5 aufgenommenen Wassers. Das in dem Spülbehälter befindliche Wasser wird durch den Wärmeaustausch mit dem kondensierenden Dampf vorgeheizt. Dadurch lässt sich die Energieaufnahme der Waschmaschine 1 reduzieren.

Im unteren Bereich des Gehäuses 2 befindet sich ein Flusensieb 15 in einem Waschlaugensammelbehälter 22, der zum Auffangen von Wasser dient. Unter dem Waschlaugensammelbehälter 22 befindet sich eine Umwälzpumpe 16 zum Benetzen und/oder Besprühen des Waschguts 5 über die Sprühdüsen 7 bzw. die Reinigungsdüsen 8 und eine Ablaufpumpe 17 zum Umpumpen oder zum Abpumpen von Waschlauge über den Schlauch 18.

In einem vorderen Bereich des Gehäuses 2 befindet sich unterhalb und/oder oberhalb einer Türöffnung in dem Gehäuse 2 eine Heizung in Form von Heizspiralen. Die Heizspiralen sind in der Fig. 1 nicht gezeigt.

Zur Vorbereitung des Waschvorgangs wird zunächst das Waschgut 5 in das Förderband 3 gehängt. Handelt es sich bei dem Waschgut 5 beispielsweise um Oberhemden oder Blusen, so ist es vorteilhaft, diese jeweils mit einem Kleiderbügel in eine Öse 4 des Förderbands 3 einzuhängen.

Bei anderem Waschgut, welches sich nicht leicht auf einem Kleiderbügel aufhängen lässt - beispielsweise bei Unterwäsche und Socken - ist die Verwendung eines Wäschenetzes vorteilhaft. Ein oder mehrere Teile solchen Waschguts werden in ein Wäschenetz gegeben, welches an einem oberen Ende einen Haken entsprechend dem Haken des in der Fig. 1 gezeigten Kleiderbügels 6 aufweist. Mit seinem Haken kann das Wäschenetz dann wie ein Kleiderbügel 6 in eine Öse 4 in das Förderband 3 eingehängt werden.

Das Waschmittel wird über eine Waschmittelzugabe in den Waschlaugensammelbehälter 22 gegeben. Dies kann über eine Vorrats- und Dosierbehälterkombination nach dem Prinzip einer Einspülschale folgen.

Nach Starten des Waschprogramms löst sich das Waschmittel im Wasserbad auf und wird zu gegebener Zeit über die Umwälzpumpe 16 zu den Reinigungsdüsen 8 geführt.

Zur Durchführung eines Waschprogramms wird das Förderband 3 in einem ersten Schritt in eine umlaufende Bewegung versetzt und zwar entsprechend der durch die Pfeile 19 gezeigten Bewegungsrichtung. Die Umlaufgeschwindigkeit des Förderbands 3 und damit des durch das Förderband 3 transportierten Waschgut 5 entspricht der jeweils erforderlichen Wasch-Prozess-Geschwindigkeit.

Die Sprühdüsen 7 benetzen das vorbeilaufende Wäschegut 5, um es zu befeuchten, und so die Waschmittelaufnahme in das Waschgut 5 zu beschleunigen.

In einem zweiten Schritt passiert das Waschgut die Reinigungsdüsen 8, durch die Waschlauge auf das Waschgut 5 aufgesprüht wird. Die Waschlauge durchtränkt das Waschgut 5 und löst so den Schmutz.

In einem dritten Schritt wird Frischwasser aus den Spüldüsen 20 auf das vorbeilaufende Wäschegut 5 gesprüht, um den Schmutz und die Waschlauge abzutransportieren.

Mittels in dem Gehäuse 2 angebrachter Sensoren kann der Reinigungserfolg des Waschguts 5 überprüft bzw. die Trübung der Waschlauge gemessen und gegebenenfalls ausgewertet werden. Wenn der Reinigungsgrad nicht zufriedenstellend ist, so können die o.g. Schritte so oft wie nötig wiederholt werden.

Die Waschlauge bzw. das Spülwasser tropft von dem feuchten Wäschegut 5 in den Waschlaugensammelbehälter 22 und wird von dort in einem Kreislauf zu den Reinigungsdüsen 8 geführt bzw. über die Ablaufpumpe 17 abgepumpt. Prinzipbedingt ist es bei der Waschmaschine 1 nicht erforderlich, dass das Waschgut 5 in die in dem Waschlaugensammelbehälter 22 befindliche Waschlauge 23 eingebracht wird; vielmehr erfolgt das Aufbringen von Waschlauge auf das Waschgut 5 in dem gezeigten Ausführungsbeispiel allein über die Reinigungsdüsen 8.

Für einen verbesserten Wasseraustausch kann das Waschgut 5 gegen eine Anlage gebracht werden. Ferner kann der Prozess des Wasseraustausches bzw. der Wasserabgabe unter Zuhilfenahme von Rollenpaaren intensiviert und beschleunigt werden.

Nach der Beendigung der Nassphase, in der die Wäsche gewaschen wird, folgt die Trockenphase. Nach Abschaltung der Frischwasserzufuhr zu den Spüldüsen 20 wird für den Trockenprozess trockene, aufgeheizte Pressluft über einen Kompressor oder das Gebläse 13 an das Waschgut geführt. Durch eine zusätzliche Umlauf- oder Hin- und Herbewegung des Waschgutes 5 durch das Förderband 3 kann die Trocknungszeit durch den damit verbundenen intensiven Luftaustausch mit der in dem Gehäuse 2 befindlichen Luft verkürzt werden.

Vor der eigentlichen Trocknung des Waschguts 5 wird vorteilhafterweise eine Vorentfeuchtung des Waschguts 5 durchgeführt.

In einer ersten in der Fig.1 nicht gezeigten Ausführungsform fährt dazu ein Rollenpaar durch Abstandssensoren elektronisch gesteuert beidseitig gegen das mit dem Förderband 3 bewegte Wäschegut 5, so dass das Waschgut 5 durch das Rollenpaar durchgezogen wird. Durch den Anpressdruck des Rollenpaars auf das dazwischen befindliche Waschgut 5 wird Wasser aus dem Waschgut 5 herausgedrückt und tropft in den Waschlaugensammelbehälter 22 zurück. Statt eines Rollenpaars kann auch eine Rollenkette vorgesehen sein, so dass das Waschgut 5 anstelle durch das Rollenpaar durch eine beidseitig des Waschguts 5 angeordnete Rollenkette hindurchgezogen wird.

Bei der in der Fig. 1 gezeigten bevorzugten Ausführungsform wird das Waschgut 5, sobald es den Bereich des Vlies 10 erreicht hat, mittels einer Rolle 24 gegen das Vlies 10 gedrückt. Dazu fährt die Rolle 24 in Pfeilrichtung des Pfeils 25, um das Waschgut 5 gegen das Vlies zu drücken. Dort wo die Rolle 24 auf das Waschgut 5 trifft, wird auf das Waschgut 5 gegen das Vlies 10 ein Anpressdruck ausgeübt, so dass das in dem Waschgut 5 befindliche Wasser an dieser Stelle zumindest teilweise von dem Vlies 10 aufgesogen wird. Gleichzeitig bewegt das Förderband das betreffende Wäschegut 5 endlang der

Bewegungsdichtung des Pfeils 19 weiter, so dass sich der Bereich, in dem die Rolle 24 auf das Waschgut 5 trifft, ebenfalls verändert.

Parallel zu der Bewegung des Förderbands 3 und des entsprechenden Waschguts 5 bewegt sich auch das über die Rollen 11 und 12 geführte Vlies 10 weiter. Dies hat den Vorteil, dass dort, wo das Waschgut 5 mittels der Rolle 24 gegen das Vlies 10 gedrückt wird, ein noch trockner und damit saugfähiger Bereich des Vlies 10 vorhanden ist. Das in dem Vlies aufgesogene Wasser kann beispielsweise über ein weiteres nicht gezeigtes Rollenpaar beim Rücklauf des vom Wasser durchtränkten Vlies an der dem Gehäuse 2 unmittelbar zugewandten Seite herausgepresst werden.

Nach einer weiteren bevorzugten Ausführungsform kann die Vorentfeuchtung mittels trockener Druckluft, die direkt auf die Wäsche gegeben wird, erfolgen. Über das Warmluftdruckgebläse wird die trockene Luft gleichmäßig verteilt auf das Waschgut aufgebracht. Zusätzlich kann das Waschgut während des Aufbringens der Druckluft z.B. zwischen in der Fig. 1 nicht gezeigten Gittern fixiert werden. Vorteilhafterweise erfolgt die Druckluftzugabe prozessgesteuert in Teilschritten.

Die genannten Schritte können in Kombination oder nacheinander - auch wiederholt - erfolgen, um einen optimalen Reinigungseffekt zu erzielen.

Die Fig. 2 zeigt eine weitere bevorzugte Ausführungsform der erfindungsgemäßen Waschmaschine. Für der Ausführungsform der Fig. 2 entsprechende Elemente der Fig. 1 werden die gleichen Bezugszeichen wie in der Fig. 1 verwendet.

Die Fig. 2 zeigt eine Waschmaschine 2 mit Glätt- und Bügelfunktion. Bei dem gezeigten Ausführungsbeispiel schließt sich an die Wasch- und Trockenphasen eine Glätt- und/oder Bügelphase an.

Das Förderband 3 ist zweiteilig ausgebildet. Nur der hintere Teil des Förderbandes 3 ist in der Fig. 2 dargestellt. Zwischen den beiden Teilen des Förderbandes 3 befinden sich Träger 26, auf die Waschgut 5 aufgehängt werden kann. Die Träger 26 sind innen hohl zur Leitung von Druckluft ausgebildet. Über einen Kompressor kann heiße Luft über die Träger 26 in das an den Trägem 26 aufgehängte Waschgut 5 eingeblasen werden.

Entlang einer Innenseite des Gehäuses 2 sind Warmluftdruckgebläse 9 angeordnet. Zur Realisierung der Glätt- und/oder Bügelfunktion wird über die Träger 26 in das Waschgut 5 heiße Luft eingeblasen, so dass das Waschgut 5 an dessen Innenseite mit dem Druck heißer Luft beaufschlagt wird. Gleichzeitig wird das Waschgut durch die Bewegung des Förderbands 3 in Richtung des Pfeils 19 an den Warmluftdruckgebläsen 9 vorbeibewegt, so dass das Waschgut 5 auch von außen mit Luftdruck beaufschlagt wird, so dass ein Gegendruck entsteht. Hierdurch resultiert der gewünschte Glätt- und Bügeleffekt.

Nach Abschluss des Glätt- und Bügelvorgangs befindet sich das Waschgut 5 in gebrauchsfertiger Position. Es kann maschinell durch einen Automaten aus der Waschmaschine 1 in einen Kleider- oder Wäscheschrank umgeräumt werden.

## Patentansprüche

1. Waschmaschine (1) mit einem schrankförmigen Gehäuse (2), Mitteln (3) zur Bewegung von Waschgut (5), Mitteln (8) zur Aufbringung von Waschlauge auf das Waschgut (5) und Mitteln (20) zum Abtransport von aus dem Waschgut (5) gelöstem Schmutz, wobei die Mittel (3) zur Bewegung des Waschgutes (5) als Fördervorrichtung (3) zur Bewegung des Waschgutes (5) in einem Umlauf innerhalb des Gehäuses (2) ausgebildet sind, **dadurch gekennzeichnet, dass** der Umlauf im Wesentlichen parallel zu einer Gehäuseseitenwand geführt ist, wobei die Fördervorrichtung als Förderband (3) oder Förderkette ausgebildet ist.

2. Waschmaschine nach Anspruch 1, **dadurch gekennzeichnet, dass** die Fördervorrichtung entlang des Umlaufs verteilte Mitnehmer zur Aufnahme von Waschgut aufweist und die Mitnehmer beispielsweise zur Aufnahme eines Hakens oder einer Klemmvorrichtung eines Wäsche- oder Kleiderbügels oder eines Wäschenetzes ausgebildet sind.

3. Waschmaschine nach einem der vorhergehenden Ansprüche, **dadurch gekennzeichnet, dass** die Fördervorrichtung das Waschgut je nach dem durchzuführenden Bearbeitungsvorgang stationär hält, in einen Umlauf konstanter Geschwindigkeit bringt oder eine Hin- und Herbewegung ausführt.

4. Waschmaschine nach einem der vorhergehenden Ansprüche, **dadurch gekennzeichnet, dass** in einem Bereich des Umlaufs Mittel (7) zum Benetzen des Waschgutes angeordnet sind.

5. Waschmaschine nach einem der vorhergehenden Ansprüche, **dadurch gekennzeichnet, dass** in einem Bereich des Umlaufs die Mittel (8) zum Aufbringen von Waschlauge angeordnet sind und die Mittel zum Aufbringen von Waschlauge zumindest eine Düse (8) zum Aufsprühen der Waschlauge auf das Waschgut aufweisen.

6. Waschmaschine nach einem der vorhergehenden Ansprüche, **dadurch gekennzeichnet, dass** die Mittel (20) zum Abtransport von aus dem Waschgut gelöstem Schmutz Mittel (20) zur Zufuhr von Spülwasser an das Waschgut aufweisen.

7. Waschmaschine nach einem der vorhergehenden Ansprüche, **dadurch gekennzeichnet, dass** in einem Bereich des Umlaufs Mittel (10, 11, 12, 24) zum Vorentfeuchten des Waschguts angeordnet sind.

8. Waschmaschine nach Anspruch 7, **dadurch gekennzeichnet, dass** die Mittel zum Vorentfeuchten ein Rollenpaar zum Hindurchziehen von Waschgut aufweisen.

9. Waschmaschine nach Anspruch 7 oder 8, **dadurch gekennzeichnet, dass** die Mittel zum Vorentfeuchten zumindest eine Rolle (24) zum Andrücken des Waschguts gegen ein saugfähiges Fliess (10) aufweisen, und das Fliess vorzugsweise zumindest während des Andrückens im wesentlichen parallel zur Bewegung des betreffenden Waschguts geführt wird.

10. Waschmaschine nach Anspruch 7, 8 oder 9, **dadurch gekennzeichnet, dass** die Mittel zum Vorentfeuchten Mittel (9, 13) zur Aufbringung von Druckluft auf das Waschgut aufweisen und das Waschgut vorzugsweise während des Aufbringens der Druckluft z.B. an einem Gitter fixiert ist.

11. Waschmaschine nach einem der vorhergehenden Ansprüche, **dadurch gekennzeichnet, dass** die Waschmaschine eine integrierte Trocken- und/oder eine integrierte Glätt- und/oder Bügelvorrichtung aufweist.

12. Waschmaschine nach Anspruch 11, **dadurch gekennzeichnet, dass** an der Fördervorrichtung Träger (26) für das Waschgut angeordnet sind, über die heiße Luft in das Waschgut leitbar ist.

## Claims

1. Washing machine (1) with a cupboard-shaped housing (2), means (3) for movement of stock (5) to be washed, means (8) for applying washing solution to the stock (5) to be washed and means (20) for transporting away dirt dissolved from the stock (5) to be washed, wherein the means (3) for movement of the stock (5) to be washed are constructed as a conveying device (3) for movement of the stock (5), which is to be washed, in a circulation within the housing (2), **characterised in that** the circulation is guided substantially parallel to a housing side wall, wherein the conveying device is constructed as a conveyor belt (3) or conveyor chain.

2. Washing machine according to claim 1, **characterised in that** the conveying device has entrainers, which are distributed along the circulation, for reception of stock to be washed and the entrainers are constructed for, for example, reception of a hook or a clamping device of a laundry or clothes hanger or a laundry net bag.

3. Washing machine according to one of the preceding claims, **characterised in that** the conveying device keeps the stock to be washed stationary depending on the respective treatment procedure to be carried out, brings it into circulation at constant speed or executes a reciprocating movement.

4. Washing machine according to one of the preceding claims, **characterised in that** means (7) for wetting the stock to be washed are arranged in a region of the circulation.

5. Washing machine according to one of the preceding claims, **characterised in that** means (8) for applying washing solution are arranged in a region of the circulation and the means for applying washing solution comprise at least one nozzle (8) for spraying the washing solution onto the stock to be washed.

6. Washing machine according to one of the preceding claims, **characterised in that** the means (20) for transport away of dirt detached from the stock to be washed comprise means (20) for the feed of rinsing water to the stock to be washed.

7. Washing machine according to one of the preceding claims, **characterised in that** means (10, 11, 12, 24) for preliminary moisture removal from the stock to be washed are arranged in a region of the circulation.

8. Washing machine according to claim 7, **characterised in that** the means for preliminary moisture removal comprise a roller pair for drawing through stock to be washed.

9. Washing machine according to claim 7 or 8, **characterised in that** the means for preliminary moisture removal comprise at least one roller (24) for pressing the stock to be washed against an absorbent fleece (10) and the fleece is preferably guided substantially parallel to the movement of the relevant stock, which is to be washed, at least during the pressing.

10. Washing machine according to claim 7, 8 or 9, **characterised in that** the means for preliminary moisture removal comprise means (9, 13) for applying compressed air to the stock to be washed and the stock to be washed is preferably fixed at, for example, a grill during application of the compressed air.

11. Washing machine according to one of the preceding claims, **characterised in that** the washing machine comprises an integrated drying device and/or an integrated smoothing and/or ironing device.

12. Washing machine according to claim 11, **characterised in that** supports (26), by way of which hot air can be conducted into the stock to be washed, for the stock to be washed are arranged at the conveying device.

## Revendications

1. Machine à laver (1) dotée d'un boîtier (2) en forme d'armoire, de moyens (3) destinés à déplacer du linge à laver (5), de moyens (8) destinés à appliquer du liquide de lavage sur le linge à laver (5) et de moyens (20) destinés au transport de saletés détachées du linge à laver (5), les moyens (3) destinés à déplacer le linge à laver (5) étant exécutés en tant de dispositif de transport (3) pour déplacer le linge à laver (5) dans un circuit à l'intérieur du boîtier (2), **caractérisée en ce que** la rotation est menée essentiellement parallèlement à une paroi latérale du boîtier, le dispositif de transport étant exécuté comme bande transporteuse (3) ou chaîne de transport.

2. Machine à laver selon la revendication 1, **caractérisée en ce que** le dispositif de transport présente des entraîneurs répartis le long du circuit, destinés à recevoir du linge à laver et **en ce que** les entraîneurs sont exécutés, par exemple, pour recevoir un crochet ou un dispositif de fixation d'un cintre pour linge ou d'un cintre pour vêtements ou d'un filet à linge.

3. Machine à laver selon l'une quelconque des revendications précédentes, **caractérisée en ce que** le dispositif de transport maintient le linge à laver de manière stationnaire selon l'opération de traitement à exécuter, le met dans un circuit à vitesse constante et exécute un mouvement de va-et-vient.

4. Machine à laver selon l'une quelconque des revendications précédentes, **caractérisée en ce que** des moyens (7) sont disposés dans une partie du circuit pour mouiller le linge à laver.

5. Machine à laver selon l'une quelconque des revendications précédentes, **caractérisée en ce que** les moyens (8) destinés à appliquer du liquide de lavage sont disposés dans une partie du circuit et **en ce que** les moyens destinés à appliquer du liquide de lavage présentent au moins une buse (8) pour pulvériser le liquide de lavage sur le linge à laver.

6. Machine à laver selon l'une quelconque des revendications précédentes, **caractérisée en ce que** les moyens (20) destinés au transport de saletés détachées du linge à laver présentent des moyens (20) pour amener de l'eau de rinçage sur le linge à laver.

7. Machine à laver selon l'une quelconque des revendications précédentes, **caractérisée en ce que** des moyens (10, 11, 12, 24) destinés à pré-déshumidifier le linge à laver sont disposés dans une partie du circuit.

8. Machine à laver selon la revendication 7, **caractérisée en ce que** les moyens destinés à pré-déshumidifier présentent une paire de rouleaux destinés à entraîner le linge à laver.

9. Machine à laver selon la revendication 7 ou 8, **caractérisée en ce que** les moyens destinés à pré-déshumidifier présentent au moins un rouleau (24) pour presser le linge à laver contre un non-tissé absorbant (10), et **en ce que** le non-tissé est de préférence guidé, au moins pendant la pression, essentiellement en parallèle au mouvement du linge à laver concerné.

10. Machine à laver selon la revendication 7, 8 ou 9, **caractérisée en ce que** les moyens destinés à pré-déshumidifier présentent des moyens (9, 13) destinés à appliquer de l'air comprimé sur le linge à laver et **en ce que** le linge à laver est fixé, par ex. sur une grille, de préférence pendant l'application de l'air comprimé.

11. Machine à laver selon l'une quelconque des revendications précédentes, **caractérisée en ce que** la machine à laver présente un dispositif de séchage intégré et/ou un dispositif de défroissage et/ou de repassage intégré.

12. Machine à laver selon la revendication 11, **caractérisée en ce que** des supports (26) sont disposés sur le dispositif de transport pour le linge à laver, par l'intermédiaire desquels de l'air chaud peut être guidé dans le linge à laver.
